# FASCICULE DE BREVET EUROPEEN

(11) **EP 0 245 176 B1**
(45) Date de publication et mention de la délivrance du brevet: **12.01.1994**
(21) Numéro de dépôt: 87401031.7
(22) Date de dépôt: 06.05.1987
(51) Int. Cl.: H01H 19/64

(54) **Commutateur rotatif multipolaire, en particulier commutateur à cames sous forme de galettes empilées, et procédé d'exécution de ce dernier**
Multipolarer Drehschalter, insbesondere Nockenschalter, in Paketform und Verfahren zu seiner Herstellung
Multipolar rotary switch, in particular a cam switch in the shape of stacked modules, and method for its production

(30) Priorité: 06.05.1986 FR 8606525
(43) Date de publication de la demande: 11.11.1987
(73) Titulaire: ENTRELEC SA, F-69100 Villeurbanne (FR); BACO - constructions électriques anciennement BAUMGARTEN, F-67100 Strasbourg (FR)
(72) Inventeur: Schaeffer, Maurice, F-67000 Strasbourg (FR)
(74) Mandataire: Weinmiller, Jürgen

(56) Documents cités:
- EP-A- 0 019 141
- DE-U- 7 413 088
- FR-A- 2 194 032
- GB-A- 1 058 681

## Description

L'invention concerne un commutateur rotatif multipolaire en particulier un commutateur à cames réalisé sous forme de galettes empilées, dont les éléments fixes de contact et de raccordement sont logés dans des chambres, comprises entre des parois d'extrémités et des parois intermédiaires, ces galettes étant formées par des pièces moulées en une matière plastique qui sont juxtaposées et rigidement reliées les unes avec les autres afin de constituer un bloc porteur compact, longitudinalement traversé au centre par un arbre de commande. Les pièces moulées présentent, en vue de leur jonction lors du montage, des pattes ou griffes qui, en cours d'assemblage, débordent latéralement sur les pièces moulées avoisinantes et s'insèrent derrière des saillies correspondantes.

Des commutateurs rotatifs du tue mentionné ci-dessus sont déjà utilisés fréquemment en tant qu'appareils de commande incorporés à côté d'autres unités de commande et de signalisation dans des tableaux ou pupitres de contrôle, ou installations analogues. Dans ce cas, l'empilage des pièces moulées- formant les galettes n'est fixé en règle générale que par une extrémité à un élément porteur et doit par conséquent posséder une robustesse et une rigidité propres suffisantes eu égard aux contraintes provenant de l'arbre de commande à cames, afin de garantir un fonctionnement impeccable même après une longue durée de service.

Dans les commutateurs rotatifs à galettes connus jusgu'à présent, cette robustesse et cette rigidité sont obtenues grâce à une liaison très raide des pièces moulées exécutés autrefois en porcelaine et plus récemment en matière plastique, à l'aide de tiges filetées traversant tout l'empilage en tant que tirants. Une telle liaison mécanique est cependant coûteuse en matériel et en main-d'oeuvre et exige par la suite une garantie de vissage correct ce gui, outre des soins appropriés, suppose un contrôle ultérieur.

Une autre solution est décrite dans un document EP-A-0 019 141, elle prévoit un assemblage des pièces moulées en matériau plastique ayant des extrémités de formes complémentaires permettant leur empilage, ainsi que des pattes et saillies latérales, complémentaires, positionnées de manière à venir s'encastrer les unes sur les autres, lorsque les pièces sont empilées, pour assurer l'assujettissement de ces pièces l'une par rapport à l'autre dans l'empilage.

Ceci offre l'avantage d'un montage préliminaire plus facile et sans outil que la solution à tirants.

Il est également connu par un document GB-A-1 058 681 de solidariser deux pièces en matériau thermoplastique d'un commutateur par fusion limitée du matériau et soudure de ces pièces, au niveau de leur zone de joint.

L'invention vise à permettre d'obtenir l'avantage d'un montage préliminaire facile et sans outil par la mise en oeuvre des moyens évoqués ci-dessus et il cherche aussi à permettre de créer simultanément la condition nécessaire à la réalisation d'un assemblage définitif des pièces en un bloc rigide, qui est cependant indémontable sans destruction des pièces moulées gui le constituent; toutefois l'économie de frais réalisée abaisse le coût global dans une mesure telle qu'un échange pur et simple du commutateur complet peut être pris en compte, dans les rares cas de modification ou d'extension des fonctions de commutation, réalisables auparavant par une reconstruction.

L'invention propose donc un commutateur rotatif, en particulier à cames, de type multipolaire, formé de galettes empilées et ayant des éléments de contacts et des éléments de raccordement logés dans des pièces, de type module, dotées de chambres ménagées entre des parois d'extrémité et des parois intermédiaires des pièces, ces pièces moulées dans une matière thermoplastique, étant dotées de pattes plates et de saillies complémentaires d'assemblage, les pattes d'une pièce, dotées d'orifices pour saillie, débordant latéralement sur au moins l'une des pièces avoisinantes pour s'insérer derrière les saillies complémentaires d'au moins une pièce avoisinante et s'y encastrer, les pièces ainsi assemblées formant un bloc porteur compact traversé en son centre par un arbre de commande des cames, le commutateur étant composé à l'aide de pièces dont les parois sont pourvues des saillies, qui sont elles-mêmes dotées de rampes destinées à favoriser le glissement des pattes d'un autre pièce sur elles à l'insertion, caractérise en ce que les parois comportent des nervures et rainures associées auxdites saillies et orientées dans le sens de glissement des pattes de pièce pour limiter l'accrochage mutuel des pattes sur les saillies à une position empêchant le verrouillage mutuel des pièces l'une sur l'autre, avant fusion partielle de ces nervures, rainures, pattes et/ou saillies.

L'invention sera expliquée plus en détail dans ce qui suit avec les dessins annexés, dans lesquels:
Figure 1 - représente la vue en perspective d'un commutateur à cames réalisé sous forme de galettes empilées,
Figure 2 - est la coupe du commutateur à cames dans la zone d'une chambre de coupure, avec les éléments de contact et de raccordement,
Figure 3 - représente la vue a perspective de deux pièces moulées en matière plastique servant de parois entre les chambres et de support aux éléments de contact et de raccordement, juste avant leur assemblage, et
Figure 4 - est la coupe partielle d'une paroi latérale d'une telle pièce moulée suivant la ligne IV-IV de la figure 3.

Le commutateur à cames illustré dans la figure 1 est un modèle à 12 pôles et comprend dans ce but un bloc de modules 10 consistant en deux modules d'extrémité 12, 14, et en cinq modules intermédiaires 16 de conception identique. Les modules d'extrémité 12, 14, et les modules intermédiaires 16 sont conçus sous forme de pièces moulées en matière thermoplastique et constituent des parois d'extrémité et intermédiaires pour les chambres qu'elles limitent latéralement (figure 2) et dans lesquelles, comme spécifié plus loin, sont logés les éléments de contact et de raccordement ainsi que les cames 18 calés fermement sur un arbre de section carrée 20, porté par des paliers dans les deux modules d'extrémité 12, 14, et pouvant pivoter ensemble pas à pas de façon connue à l'aide d'une manette 22.

Comme le montre plus nettement la figure 2, dans chacune de ces chambres sont prévus deux contacts pouvant être au choix des contacts à ouverture ou à fermeture, chaque contact consistant en deux éléments fixes identiques 24 qui sont reliés mécaniquement et électriquement par des barrettes conductrices 26 à des bornes de raccordement 28, et en un pont de contact mobile 30 porté par un poussoir 32 dont l'extrémité intérieure se terminant en pointe 34 est maintenue appliquée contre le disque à came 18 qui présente un creux profilé 38, et dont l'autre extrémité est sous l'influence d'un ressort hélicoïdal de compression 36. Les bornes de raccordement sont munies de vis de serrage 40.

Ainsi que la figure 3 le précise, les modules intermédiaires 16 ont une forme de base en principe carrée ou rectangulaire et présentent une ouverture centrale 42 logeant l'arbre de section carrée 20. L'ouverture 42 est située pour l'essentiel dans une cloison transversale 44 formant séparation et à laquelle est rattachée à une des extrémités une paroi frontale 48 possédant deux paires de pattes 50 dirigées en sens opposé. Les parois frontales 46, 48, sont reliées de part et d'autre de l'ouverture 42 par des parois longitudinales 54 présentant des évidements 52, dont la surface extérieure forme des logements 56 recevant les bornes de raccordement 28 grâce aux âmes nervurées 58.

Les modules d'extrémité 12, 14, sont prévus identiques, du coté orienté vers les modules intermédiaires, aux pièces moulées 16 et portent chacun de façon analogue sur la paroi correspondant à la paroi frantale 48, deux pattes 50 seulement.

Les modules d'extrémité 12, 14 et les modules intermédiaires 16 empilés entre eux sont chaque fois décalés augulairement de 180° par rapport à l'arbre de section carrée 20 lors de l'assemblage, de sorte que deux pattes 50 de même orientation de chacune des pièces moulées 12, 14, 16, débordent sur la paroi frontale 46 de la pièce moulée contiguë. Il est évident que les deux pattes 50 restant disponibles sur chaque pièce moulée débordent de la même manière sur les parois frontales de la pièce moulée contiguë de l'autre côté.

Les parois frontales 46 sont prévues, dans les zones 60 recouvertes par les pattes 50, avec un renfoncement dans lequel se trouvent deux paires de saillies 62 à arêtes de glissement en forme de rampe 64, sur lesquelles les pattes 50 des pièces moulées intermédiaires 16 ou des modules d'extrémités 12, 14, glissent lors de l'assemblage pour s'insérer finalement derrière les saillies 62 par les orifices 66 des pattes 50.

Comme cela est particulièrement visible dans la figure 4, il existe des deux côtés d'une paire de saillies 62, dans la direction du glissement, des nervures 68 et des rainures intermédiaires 70 contre lesquelles les pattes 50 s'appuient derrière les saillies 62 par force élastique, après insertion des pattes 50. De cette façon, un verrouillage intégral est impossible dans un premier temps.

Lorsque les modules 12, 14, 16, ont été assemblés mécaniquement avec les pattes insérées imparfaitement derrière les saillies 62 comme expliqué plus haut, un générateur d'ultra-sons (non figuré) est appliqué pas ses sonotrodes aux pattes 50 et de ce fait, la matière thermoplastique des pièces moulées s'échauffe dans la zone des nervures 68 et des rainures 70 ainsi que des pattes 50 qui s'y appuient, d'où fusion de la matière et soudage. Au cours de ce processus, la matière des nervures 68 s'écoule dans les rainures 70 sous la pression des pattes 50, ces dernières pouvant alors se détendre complètement et former ainsi une surface pratiquement plane sur les deux côtés de l'empilage de modules, d'où un assemblage formant un bloc rigide qui présente, même en cas de longueur assez importante, la robustesse et stabilité exigibles face aux contraintes provenant de la commande des contacts de commutation, durant toute la durée de vie du commutateur.

Les modules intermédiaires 16 possèdent des deux côtés, et les modules d'extrémité 12, 14, d'un seul côté chacun, des tétons 72 et des orifices 74 disposés de façon dissymétrique par rapport à un plan médian situé entre les parois 48 ou 46 portant les pattes 50 ou respectivement les saillies 62, de telle façon qu'ils ne puissent s'insérer l'un dans l'autre qu'après un décalage de 180° par rapport à l'arbre de commande carré 20, des pièces moulées voisines. Ainsi, une disposition correcte des pièces moulées entre elles est facilitée lors du montage et une erreur d'assemblage se trouve éliminée.

Comme le montre la figure 1, le module d'extrémité 14 est divisé en deux parties 14a et 14b par une ligne de joint, en formant entre elles de façon connue une chambre (non figurée) destinée à loger un mécanisme à crans pour l'arbre de commande, permettant l'indexation du commutateur dans des positions bien déterminées. La jonction des parties 14a, 14b, s'effectue en principe de la même manière que pour les modules 12,14, avec les modules intermédiaires 16, étant précisé toutefois qu'à la place des pattes 50 disposées côte à côte, il est prévu des pattes traversantes 75 avec trois passages correspondant aux orifices 66, le passage médian n'ayant aucune fonction particulière.

## Revendications

1. Commutateur rotatif multipolaire, en particulier commutateur à cames formé de galettes empilées ayant des éléments de contact et des éléments de raccordement logés dans des pièces (12, 14, 16), de type module, dotées de chambres ménagées entre des parois d'extrémité et des parois intermédiaires des pièces, ces pièces moulées dans une matière thermoplastique, étant dotées de pattes plates (50) et de saillies complémentaires d'assemblage (62), les pattes d'une pièce, dotées d'orifices (66) pour saillie, débordant latéralement sur au moins l'une des pièces avoisinantes pour s'insérer derrière les saillies complémentaires d'au moins une pièce avoisinante et s'y encastrer, les pièces ainsi assemblées formant un bloc porteur compact traversé en son centre par un arbre de commande (4) des cames, le commutateur étant composé à l'aide de pièces dont les parois où sont ménagées les saillies (62), qui sont elles-mêmes dotées de rampes (64) destinées à favoriser le glissement des pattes d'un autre pièce sur elles à l'insertion, caractérisé en ce que les parois comportent des nervures (68) et rainures (70) associées auxdites saillies et orientées dans le sens de glissement des pattes de pièce pour limiter l'accrochage mutuel des pattes sur les saillies à une position empêchant le verrouillage mutuel des pièces l'une sur l'autre, avant fusion partielle de ces nervures, rainures, pattes et/ou saillies.

2. Commutateur rotatif multipolaire, selon la revendication 1, caractérisé en ce qu'il comporte des pièces ou modules intermédiaires (16), qui possèdent chacune deux paires de pattes (50) sur un côté et deux paires de saillies (62) sur le côté opposé pour un assemblage à des pièces contiguës de 180° par rapport à l'arbre de commande (4).

3. Commutateur rotatif multipolaire selon au moins l'une des revendications 1 à 2, caractérisé en ce qu'il comporte une pièce d'extrémité en deux parties (14A, 14B), délimitant entre elles une chambre pour un mécanisme à crans de positionnement angulaire de l'arbre de commande (4), qui sont assemblées entre elles par les mêmes moyens que deux pièces contiguës.

## Claims

1. A multipolar rotary switch, in particular a switch having cams, the switch being in the form of a stack of wafers and having contact elements and connection elements lodged in modular parts (12, 14, 16) equipped with chambers lying between their end walls and intermediate walls, said parts being molded from thermoplastic material, and being equipped with flat tabs (50) and corresponding projections for assembly (62), the tabs of one part, equipped with orifices (66) for receiving projections, overlap at least one adjacent part in order to engage themselves behind the corresponding projections of at least one adjacent part and interconnect there, the parts assembled in this way forming a compact supporting block with a cam control shaft (4) running along the center thereof, the switch being composed with the help of parts whose walls define projections (62) themselves equipped with slopes (64) for enabling the tabs of another part to slide over the said walls on insertion, characterized in that the walls include ribs (68) and grooves (70) associated with the said projections and orientated along the sliding direction of the part's tabs in order to limit the extent to which the tabs and projections hook onto each other, so as to prevent the parts from locking onto each other before partial fusion of said ribs, grooves, tabs and/or projections.

2. A multipolar rotary switch according to claim 1, characterized in that it includes parts or intermediate modules (16), each of which has two pairs of tabs (50) on one side and two pairs of projections (62) on the other side for assembling contiguous parts which are offset by 180° about the control shaft (4).

3. A multipolar rotary switch according to claims 1 or 2, characterized in that it includes and end piece having two parts (14A, 14B), the two parts delimiting a chamber between them for receiving a notch mechanism intended to angularly position the control shaft (4), the said two parts being assembled in the same way as the two contiguous parts.

## Patentansprüche

1. Mehrpoliger Drehschalter, insbesondere mit Nocken, der aus gestapelten Scheiben besteht, die Kontaktelemente und Anschlußelemente aufweisen, welche in modulförmigen Bauteilen (12, 14, 16) mit Kammern untergebracht sind, die zwischen Endwänden und Zwischenwänden der Bauteile ausgebildet sind, wobei die aus thermoplastischem Material gegossenen Bauteile mit flachen Füßen (50) und komplementären Montagevorsprüngen (62) ausgestattet sind und die Füße eines Bauteils, die mit Löchern (66) für die Vorsprünge versehen sind, seitlich über mindestens eines der benachbarten Bauteile vorspringen, um sich hinter die komplementären Vorsprünge mindestens eines benachbarten Bauteils zu schieben und dort einzurasten, wobei die so vereinigten Bauteile einen kompakten Trägerblock bilden, der in seiner Mitte von einer Betätigungswelle (4) mit Nocken durchdrungen wird, wobei der Schalter aus Bauteilen zusammengesetzt ist, deren Wände mit Vorsprüngen (62) versehen sind, die ihrerseits mit Rampen (64) versehen sind, um beim Zusammensetzen das Gleiten der Füße eines anderen Bauteils auf ihnen zu erleichtern, dadurch gekennzeichnet, daß die Wände Rippen (68) und Nuten (70) aufweisen, die den Vorsprüngen zugeordnet und in der Gleitrichtung der Bauteilfüße ausgerichtet sind, um das gegenseitige Einhaken der Füße an den Vorsprüngen in einer Stellung anzuhalten, die das gegenseitige Verriegeln der Bauteile vor einem teilweisen Verschmelzen der Rippen, Nuten, Füße und/oder Vorsprüngen verhindert.

2. Mehrpoliger Drehschalter nach Anspruch 1, dadurch gekennzeichnet, daß er Bauteile oder Zwischenmodule (16) aufweist, die jeweils zwei Paare von Füßen (50) auf der einen Seite und zwei Paare von Vorsprüngen (62) auf der entgegengesetzten Seite für ein um 180° relativ zur Betätigungswelle (4) versetztes Anbauen an benachbarte Bauteile aufweist.

3. Mehrpoliger Drehschalter nach mindestens einem der Ansprüche 1 bis 2, dadurch gekennzeichnet, daß er ein Endbauteil, bestehend aus zwei Teilen (14A, 15B), aufweist, wobei die Teile zwischen sich eine Kammer zur Aufnahme eines Mechanismus mit Winkelpositionskerben für die Steuerwelle (4) begrenzen, die miteinander durch die gleichen Mittel wie die beiden nächstliegenden Bauteile verbunden sind.
